# FASCICULE DE BREVET EUROPEEN

(11) **EP 1 188 389 B1**
(45) Date de publication et mention de la délivrance du brevet: **09.02.2005**
(21) Numéro de dépôt: 00117993.6
(22) Date de dépôt: 22.08.2000
(51) Int. Cl.: A44C 5/24

(54) **Fermoir pour bracelet**
Armbandverschluss
Strap clasp

(43) Date de publication de la demande: 20.03.2002
(73) Titulaire: RICHEMONT INTERNATIONAL S.A., 1752 Villars-sur-Glâne (CH)
(72) Inventeur: Thalheim, Jean-Francois, 2523 Lignieres (CH)
(74) Mandataire: Micheli & Cie

(56) Documents cités:
- CH-A- 276 496
- CH-A- 689 931
- NL-C- 59 700
- US-A- 4 564 308
- US-A- 5 416 953
- US-A- 5 699 590

## Description

La présente invention a pour objet un fermoir pour bracelet, bracelet de montre ou bracelet de bijouterie.

On connaît de tels fermoirs du type déployant à deux ou trois lames, comme celui décrit dans le document US 5.699.590, ou tout autre type de fermoirs permettant de rapprocher et fixer deux brins d'un bracelet dans une position fermée et de séparer ces deux brins du bracelet dans une position ouverte.

Ces fermoirs connus présentent notamment l'inconvénient de nécessiter l'usage d'outils spéciaux pour la fixation des brins du bracelet aux parties correspondantes du fermoir et surtout de ne pas pouvoir recevoir différents types de bracelets, par exemple souples ou métalliques, c'est-à-dire à maillons rigides articulés les uns aux autres. En effet, le mode de fixation de l'extrémité d'un bracelet sur une extrémité du fermoir est différent qu'il s'agisse d'un bracelet souple ou d'un bracelet métallique. Ainsi, un même fermoir ne peut pas être utilisé avec différents types de bracelets.

La présente invention a pour but la réalisation d'un fermoir pouvant être fixé aux brins d'un bracelet sans outils particuliers et surtout pouvant recevoir indifféremment des bracelets souples ou des bracelets formés de maillons articulés, en d'autres mots la réalisation d'un fermoir universel permettant l'interchangeabilité sans outils de bracelets de types différents, cuir, métal, etc.

La présente invention a pour objet un fermoir pour bracelet permettant de rapprocher et fixer deux brins d'un bracelet dans une position fermée et de séparer ces deux brins du bracelet dans une position ouverte et qui se distingue par les caractéristiques énoncées à la revendication 1 et aux revendications dépendantes.

Le dessin annexé illustre schématiquement et à titre d'exemple une forme d'exécution du fermoir pour bracelet selon l'invention.
La figure 1 est une vue en perspective du dessus du fermoir en position ouverte et reliée aux extrémités d'un bracelet souple.
La figure 2 est une vue en perspective de dessous du fermoir illustré à la figure 1.
La figure 3 est une vue en perspective de dessus du fermoir en position ouverte relié aux extrémités d'un bracelet métallique à maillons articulés.
La figure 4 est une vue en perspective de dessous du fermoir illustré à la figure 3.
La figure 5 est une vue à plus grande échelle et partiellement en coupe d'une pièce d'extrémité interchangeable du fermoir munie de son verrou en position bloquée.
La figure 6 est une vue semblable à la figure 5 le verrou étant en position libérée.

Le fermoir selon l'invention a pour but d'être facilement interchangeable entre un bracelet souple (cuir, caoutchouc, plastique, etc.) et un bracelet rigide ou à maillons rigides articulés les uns aux autres (bracelet métal, etc.).

Le fermoir illustré à titre d'exemple est un fermoir déployant en trois parties, une branche centrale 1 articulée à chacune de ses extrémité sur une extrémité d'une lame 2,3 repliable autour d'articulations 4 dans le plan de la branche centrale. Ces lames 2,3 comportent à leurs extrémités non reliées à la branche centrale 1 des formations 5 destinées à s'engager dans des formations correspondantes 6 portées par le centre de la branche centrale 1 pour maintenir par clipsage ces lames 2,3 en position fermée du fermoir repliées sur la branche centrale 1.

La particularité originale de ce fermoir réside dans la présence de deux paires de pièces de liaison interchangeables, respectivement une première paire 7 et une seconde paire 8, pouvant être fixées et articulées sur l'extrémité libre des lames 2,3 à l'aide d'un dispositif de verrouillage pouvant être actionné sans outils.

Les pièces de liaison 7 sont conformées de manière à recevoir chacune un brin 9, 9' d'un bracelet souple, ces brins pouvant être mis de longueur et fixés sur ces pièces de liaison 7 de manière connue, soit par retournement du brin sur un axe, soit par un ardillon ou encore par pincement, etc.

Les pièces de liaison 8 pouvant facilement être fixées aux lames 2,3 du fermoir par le dispositif de verrouillage en remplacement des pièces de liaison 7 sont conformées de manière à pouvoir être fixées et articulées sur les maillons d'extrémités 10,10' d'un bracelet-chaine 11 à l'aide d'un axe ou goupille d'articulation. La mise en longueur du bracelet à maillon se fait de façon traditionnelle.

La fixation rapide des pièces de liaison 7 ou 8 sur l'extrémité des lames 2,3 du fermoir est réalisée à l'aide d'un axe d'articulation 12 traversant transversalement lesdites pièces de liaison 7,8 et l'extrémité libre des lames 2,3 servant d'axe de liaison et d'articulation. Cet axe 12 comporte une gorge annulaire 13 dans laquelle vient se loger un verrou 14 en position accouplée (fig. 5) de la pièce de liaison sur le fermoir. Ce verrou 14 est solidaire d'un poussoir 15 soumis à l'action d'un ressort 16. Ce ressort 16 et ce poussoir 15 sont maintenus prisonniers dans un perçage borgne 17 que comporte la face inférieure de la pièce de liaison 7,8 par un insert 18 chassé ou vissé dans ledit perçage borgne 17.

Pour séparer la pièce de liaison 7,8 du fermoir lors d'un changement de bracelet par exemple, il suffit à l'usager de pousser sur le poussoir 15 à l'aide de la pointe d'un stylo et de faire coulisser l'axe 12 (figure 6).

Le fermoir comporte ainsi un corps de base formé ici de la branche centrale 1 et des deux lames déployantes 2,3 et deux paires de pièces de liaison 7 et 8 interchangeables et pouvant être fixées et articulées sur le corps de base à l'aide du dispositif de verrouillage décrit et illustré aux figures 5 et 6.

Chacune des paires de pièces de liaison 7 et 8 est spécialement conformée pour recevoir un bracelet souple ou un bracelet à maillons rigides articulés les uns aux autres.

Ce fermoir est excessivement simple pour l'utilisateur, en service après-vente et au stock sans altération par la manipulation. Avec un simple stylo l'utilisateur peut changer de bracelet immédiatement et tant qu'il le désire, sans posage ni outil compliqué.

Ceci permet de n'avoir plus qu'un seul fermoir quel que soit le type et la matière du bracelet qu'il soit rigide ou souple, en métal ou en cuir ou en caoutchouc ou en plastique ou en toute autre matière.

Le système de mise en longueur des bracelets souples est simple pour l'utilisateur et identique quel que soit le type de matière des bracelets souples utilisé.

Ce fermoir permet à l'utilisateur de ne plus recourir à un spécialiste pour changer de bracelet. Aucun outillage spécifique n'est nécessaire, un simple stylo ou crayon par exemple suffit à libérer le fermoir du bracelet.

Bien entendu dans des variantes du fermoir, celui-ci pourrait ne pas être déployant. Il suffit en effet que les deux parties du fermoir s'accouplant soient reliées à un brin du bracelet par l'intermédiaire d'une pièce de liaison interchangeable 7,8.

## Revendications

1. Fermoir pour bracelet permettant de rapprocher et de fixer deux brins (9, 9' ; 10,10') d'un bracelet dans une position fermée et de séparer ces deux brins du bracelet dans une position ouverte, **caractérisé par le fait qu'**il comporte deux paires de pièces de liaison interchangeables (7, 8) pour relier les brins (9, 9' ; 10, 10') du bracelet au corps (1-3) du fermoir, l'une (7) des paires de pièces de liaison étant spécialement conformée pour recevoir tes brins (9, 9') d'un bracelet souple et l'autre les brins d'un bracelet à maillons rigides (11) et **par le fait que** chaque pièce de liaison (7, 8) peut être reliée et articulée sur le corps (1-3) du fermoir à l'aide d'un dispositif de verrouillage (12-18) pouvant être actionné sans outils.

2. Fermoir selon la revendication 1, **caractérisé par le fait que** le dispositif de verrouillage comporte un axe (12) traversant transversalement la pièce de liaison (7, 8) et une extrémité libre du corps (1-3) du fermoir, cet axe (12) présentant une gorge circulaire (13) coopérant en position verrouillée avec un verrou (14) solidaire d'un poussoir (15) logé dans un perçage borgne (17) de la pièce de liaison (7, 8) et soumis à l'action d'un ressort (16).

3. Fermoir selon la revendication 2, **caractérisé par le fait que** le poussoir (15) est apte à être actionné par la pointé d'un stylo.

4. Fermoir selon l'une quelconque des revendications 1 à 3, **caractérisé par le fait que** le corps du fermoir comprend une branche centrale (1) et deux lames déployantes (2, 3) articulées chacune par l'une de leurs extrémités à une extrémité respective de la branche centrale (1) et par l'autre extrémité à l'une des pièces de liaison (7, 8).

5. Fermoir selon la revendication 4, **caractérisé par le fait que** l'extrémité de chaque lame déployante (2, 3) articulée à une pièce de liaison (7, 8) comporte une formation (5) destinée à s'engager dans une formation correspondante (6) portée par le centre de la branche centrale (1) pour maintenir par clipsage ces lames (2, 3) repliées sur la branche centrale (1) en position fermée du fermoir.

## Patentansprüche

1. Armbandverschluss, der es gestattet, die beiden Enden (9, 9'; 10, 10') eines Armbandes einander zu nähern und sie in einer geschlossenen Stellung zu fixieren und diese beiden Enden des Armbandes in einer offenen Stellung zu trennen, **dadurch gekennzeichnet, dass** er zwei Paare von austauschbaren Verbindungsteilen (7, 8) umfasst, um die Enden (9, 9'; 10, 10') des Armbandes an den Rumpf (1 - 3) des Verschlusses anzuschliessen, wobei eines (7) der Paare von Verbindungsteilen speziell ausgeformt ist, um die Enden (9, 9') eines weichen Armbandes aufzunehmen, und das andere, um die Enden eines Armbandes mit starren Gliedern (11) aufzunehmen, und dadurch, dass jedes der Verbindungsteile (7, 8) mit Hilfe einer Verriegelungsvorrichtung (12 - 18), die ohne Werkzeuge betätigt werden kann, gelenkig mit dem Rumpf (1 - 3) des Verschlusses verbunden werden kann.

2. Verschluss nach Anspruch 1, **dadurch gekennzeichnet, dass** die Verriegelungsvorrichtung eine Achse (12) umfasst, die quer durch das Verbindungsteil (7, 8) und ein freies Ende des Rumpfes (1 - 3) des Verschlusses hindurchgeht, wobei diese Achse (12) eine kreisförmige Nut (13) umfasst, die in der verriegelten Stellung mit einem Riegel, (14) zusammenwirkt, der fest mit einem Drücker (15) verbunden ist, der in einer blinden Bohrung (17) des Verbindungsteils (7, 8) sitzt und der Wirkung einer Feder (16) unterworfen ist.

3. Verschluss nach Anspruch 2, **dadurch gekennzeichnet, dass** der Drücker (15) durch die Spitze eines Kugelschreibers betätigt werden kann.

4. Verschluss nach einem der Ansprüche 1 bis 3, **dadurch gekennzeichnet, dass** der Rumpf des Verschlusses einen zentralen Arm (1) und zwei auffaltbare Bügel (2, 3) umfasst, deren jeder gelenkig mit einem seiner Enden an einem entsprechenden Ende des zentralen Armes (1) und mit dem anderen Ende mit einem der Verbindungsteile (7, 8) verbunden ist.

5. Verschluss nach Anspruch 4, **dadurch gekennzeichnet, dass** das Ende jedes der auffaltbaren Bügel (2, 3), das gelenkig mit einem Verbindungsteil (7, 8) verbunden ist, ein Gebilde (5) umfasst, das dazu bestimmt ist, mit einem entsprechenden Gebilde (6) auf der Mitte des zentralen Armes (1) in Eingriff zu gelangen, um diese Bügel (2, 3) in der geschlossenen Stellung des Verschlusses durch Anklemmen auf dem zentralen Arm (1) zurückgefaltet zu halten.

## Claims

1. Clasp for a bracelet which makes it possible to bring together and to fasten together two ends (9, 9'; 10, 10') of a bracelet in a closed position and to separate these two ends of the bracelet in an open position, **characterised by** the fact that it includes two pairs of interchangeable linkage members (7, 8) for connecting the ends (9, 9'; 10, 10') of the bracelet to the body (1-3) of the clasp, one (7) of said pairs of linkage members being specially designed for receiving the ends (9, 9') of a flexible strap and the other of said pairs the ends of a band comprising rigid links (11) and by the fact that each linkage member (7, 8) can be connected hingedly to the body (1-3) of the clasp through the use of a locking means (12-18) which can be operated without the need of tools.

2. Clasp according to claim 1, **characterised by** the fact that the locking means includes a hinge pin (12) extending transversally through the linkage member (7, 8) and a free end of the body (1-3) of the clasp, this hinge pin (12) exhibiting a circular groove (13) co-operating in the locked position with a locking device (14) integral with a pusher (15) housed inside a blind bore (17) of the linkage member (7, 8) and subjected to the action of a spring (16).

3. Clasp according to claim 2, **characterised by** the fact that the pusher (15) is adapted to be actuated by the point of a ball-point pen.

4. Clasp according to any one of claims 1 to 3, **characterised by** the fact that the body of the clasp comprises a central branch (1) and two foldable blades (2, 3) hinged each by one of their ends to a respective end of the central branch (1) and by the other end to one of the linkage members (7, 8).

5. Clasp according to claim 4, **characterised by** the fact that the end of each foldable blade (2, 3) hinged to a linkage member (7, 8) comprises a structure (5) intended to engage into a corresponding structure (6) carried by the centre of the central branch (1) to maintain by snapping these blades (2, 3) folded on the central branch (1) in closed position of the clasp.
